# NEUE EUROPÄISCHE PATENTSCHRIFT

(11) **EP 2 720 813 B2**
(45) Veröffentlichungstag und Bekanntmachung des Hinweises auf die Entscheidung über den Einspruch: **27.06.2018**
(45) Hinweis auf die Patenterteilung: 01.10.2014
(21) Anmeldenummer: 12726804.3
(22) Anmeldetag: 11.06.2012
(51) Int. Cl.: B21D 5/01, B21C 37/08, B21C 37/06

(54) **VERFAHREN ZUR HERSTELLUNG GESCHLITZTER HOHLPROFILE**
METHOD FOR PRODUCING SLIT HOLLOW PROFILES
PROCÉDÉ DE FABRICATION DE PROFILÉS CREUX FENDUS

(30) Priorität: 17.06.2011 DE 102011051160
(43) Veröffentlichungstag der Anmeldung: 23.04.2014
(73) Patentinhaber: ThyssenKrupp Steel Europe AG, 47166 Duisburg (DE)
(72) Erfinder: FLEHMIG, Thomas, 40885 Ratingen (DE); BRÜGGENBROCK, Michael, 48720 Rosendahl (DE)
(74) Vertreter: Cohausz & Florack
(86) Internationale Anmeldenummer: PCT/EP2012/061002
(87) Internationale Veröffentlichungsnummer: WO 2012/171875

(56) Entgegenhaltungen:
- EP-A1- 1 541 252
- DE-A1- 2 657 269
- DE-A1- 10 062 836
- DE-A1-102006 025 522
- DE-A1-102007 007 810
- DE-A1-102009 003 668
- DE-B4- 10 329 424
- DE-U1- 8 536 655
- US-B1- 6 266 858

## Beschreibung

Die Erfindung betrifft ein Verfahren zur Herstellung von geschlitzten Hohlprofilen aus einer zugeschnittenen Platine, bei welchem das Hohlprofil aus der im Wesentlichen ebenen Platine unter Anwendung der Einrolltechnik oder unter Anwendung einer U-O-Umformung hergestellt wird, so dass das Hohlprofil in Axialrichtung einen Schlitz entlang der Stoßkanten der umgeformten Platine aufweist, wobei der Platinenzuschnitt in den lokal vorgesehenen Querschnittsflächen eine größere Umfangslänge als die notwendige Einformlänge bereitstellt, so dass bei dem Umformen des Platinenzuschnitts zu einem geschlossenen Hohlprofil die gegenüberliegenden Kanten des umgeformten Platinenzuschnitts aneinander stoßen und während des Umformens in die Endform zumindest die an den Kantenstoß angrenzenden Flächen des Hohlprofils in Umfangsrichtung zumindest teilweise gestaucht werden.

Die Herstellung von geschlitzten Hohlprofilen, sogenannten Schlitzprofilen, welche aus einer im Wesentlichen ebenen Platine unter Anwendung einer U-O-Umformung oder unter Anwendung der Einrolltechnik, welche auch unter der Bezeichnung InnForm T³® Technologie der Anmelderin bekannt ist, hergestellt und entlang des Längsschlitzes stoffschlüssig gefügt werden, ist aus dem Stand der Technik bekannt. Als Einrolltechnik (InnForm T³®) wird die Herstellung eines Hohlprofils aus einem Platinenzuschnitt unter Verwendung einer Mehrseitenpresse, Einzelpressen oder Pressenlinien, beispielsweise als Folgeverbund, verstanden, wobei die Pressen den zumeist flachen Platinenzuschnitt üblicherweise durch Umform- und Biegeoperationen mit oder ohne die Verwendung eines Formkerns umformen. Bei einer U-O-Umformung wird üblicherweise ein im Wesentlichen ebener Platinenzuschnitt zunächst in eine U-Form unter Verwendung eines entsprechenden Stempels und eines Untergesenks umgeformt und anschließend unter Verwendung eines zweiten Obergesenks in eine O-Form umgeformt. Die U-O-Umformung kann auch in Pressenlinien erfolgen. Sowohl bei der Anwendung der Einrolltechnik als auch bei der Verwendung der U-O-Umformung kommt es allerdings zu Rückfederungen und elastischen und/oder plastischen Verzerrungen in der Blechebene, so dass die geforderte Form-und Maßhaltigkeit beim Fügen zu einem geschlossenen Hohlprofil nicht ausreichend gegeben ist. Die Rückfederungen und Verzerrungen des Platinenmaterials, welche insbesondere bei höherfesten und höchstfesten Stählen verstärkt auftreten, führen dazu, dass Abweichungen von der Sollkontur am Kantenstoß vor dem Verschweißen auftreten. Im Ergebnis weist der Schlitz des Hohlprofils beispielsweise Abweichungen von seiner Sollbreite auf, so dass Probleme beim Schweißen der geschlitzten Hohlprofile auftreten können.

Aus der deutschen Patentschrift DE 103 29 424 B4 ist bekannt, den Platinenzuschnitt bei der Herstellung von Hohlprofilen mit in Längsrichtung veränderlichem Querschnitt so zu wählen, dass in den Übergangsbereichen ein Materialüberschuss oder ein Materialmangel bereitgestellt wird, so dass beim Umformen zum Hohlprofil keine Materialverdickungen oder - verdünnungen an den Übergangsbereichen auftreten. Dagegen betrifft die deutsche Patentschrift DE 100 45 938 C1 ein Verfahren zur Herstellung von geschlossenen Hohlprofilen, bei welchem die einander gegenüberliegenden Kanten des Platinenzuschnitts vollständig auf Stoß gebracht werden können, um auf einfache Weise ohne Verwendung von Zusatzwerkstoffen verschweißt werden zu können. Dies wird dadurch erreicht, dass in einem Form-Biegewerkzeug der Platinenzuschnitt zunächst gebogen oder rollgeformt wird, so dass die Längskanten des Zuschnitts auf Stoß gebracht werden. Während dieses Biege- oder Rollformvorganges wird der Blechzuschnitt über einen Axialstempel in Axialrichtung gestaucht, so dass die Stoßkanten einwandfrei auf Stoß anliegen und eine Umfangswulst in den Kegelstumpfabschnitten des Hohlprofils erzeugt wird. Diese axiale Stauchung erfordert jedoch einen zusätzlichen Axialstempel und grundsätzlich noch einen weiteren Arbeitsschritt. Aus der Offenlegungsschrift DE 100 62 836 A1 ist ein weiteres Verfahren zur Herstellung von rohrförmigen Hohlprofilen unter Anwendung einer Platine mit Übermaß zur Einformlänge bekannt.

Von diesem Stand der Technik ausgehend liegt der vorliegenden Erfindung die Aufgabe zugrunde, ein Verfahren zur Herstellung von geschlossenen Hohlprofilen zur Verfügung zu stellen, mit welchem auf einfache Weise hochmaßhaltige, geschlitzte Hohlprofile hergestellt werden können, welche leicht zu geschlossenen Hohlprofilen gefügt werden können.

Nach der Lehre der vorliegenden Erfindung wird die Aufgabe mit einem Verfahren mit den Merkmalen des Patentanspruches 1 gelöst.

Sowohl bei der Verwendung der Einrolltechnik (InnForm T³® als auch bei der Anwendung einer U-O-Umformung hat sich herausgestellt, dass es während des Umformverfahrens ein in Umfangsrichtung durchgeführtes Stauchen des geschlitzten Hohlprofils zu einer sauberen Ausbildung des Kantenstoßes des Hohlprofils kommt und die Rückfederung des fertigen Teils minimiert ist. Hierzu ist der Platinenzuschnitt in den beispielsweise lokal vorgesehenen Querschnittsflächen so zu wählen, dass der Platinenzuschnitt in diesen Bereichen eine größere Umfangslänge als die benötigte Einformlänge zur Verfügung stellt. Die Einformlänge ist das Maß des Platinenzuschnitts, welches dem lokal vorgesehenen Umfanges entspricht. Hierdurch wird automatisch bei der Verwendung der Einrolltechnik bzw. der U-O-Umformung eine Stauchung in Umfangsrichtung der Platine erreicht, wobei zumindest die unmittelbar an den Kantenstoß angrenzenden Flächen des Hohlprofils gestaucht werden. Dies reicht aus, um die Rückfederung deutlich zu minimieren und einen sauberen Kantenstoß am geschlitzten Hohlprofil zu erzeugen.

Erfindungsgemäß wird der Längenüberschuss symmetrisch auf beide Kantenbereiche verteilt, um das Umformen des Platinenzuschnitts und das Stauchen des Hohlprofils zu erleichtern.

Erfindungsgemäß kann die Bereitstellung eines maßhaltigen Kantenstoßes des geschlitzten Hohlprofils dadurch bereitgestellt werden, dass der Längenüberschuss der Umfangslänge des Platinenzuschnitts in den lokal vorgesehen Querschnittsflächen 2% bis 5% der notwendigen Einformlänge beträgt. Die nominale Umfangslänge in den lokal vorgesehenen Querschnittsflächen entspricht dem tatsächlich benötigten Umfang zur Bereitstellung der Querschnittsfläche in diesem Bereich.

Das erfindungsgemäße Verfahren kann dadurch weiterverbessert werden, dass das Hohlprofil über seinen gesamten Querschnitt gestaucht wird. Dies ist insbesondere der Fall, wenn das Hohlprofil eine runde, beispielsweise eine kreisförmige oder eine elliptische Querschnittsfläche aufweist.

Gemäß einer nächsten bevorzugten Ausführungsform des erfindungsgemäßen Verfahrens wird das Hohlprofil entlang des gesamten Kantenstoßes gestaucht. Hierdurch wird erreicht, dass die Rückfederung des Hohlprofils über die gesamte Axiallänge des Kantenstoßes reduziert wird und insofern ein hochmaßhaltiger Kantenstoß bereitgestellt werden kann.

Weist das hergestellte Hohlprofil zumindest bereichsweise einen runden Querschnitt auf, so kann über das erfindungsgemäße Verfahren das Hohlprofil in diesen Bereichen über den gesamten Querschnitt gestaucht werden.

Gemäß einer weiteren bevorzugten Ausführungsform des erfindungsgemäßen Verfahrens weist das hergestellte Hohlprofil zumindest bereichsweise einen kastenförmigen oder eckigen Querschnitt auf, so dass insbesondere mindestens die an den Kantenstoß anliegenden Flächen des Hohlprofils bei Verwendung des erfindungsgemäßen Verfahrens gestaucht werden können und ebenfalls ein hochmaßhaltiger Kantenstoß bereitgestellt werden kann.

Das erfindungsgemäße Verfahren ist auf jede beliebige Querschnittsform anwendbar, wobei auch in Längsrichtung betrachtet beliebige Kombination, beispielsweise rund/elliptisch/kastenförmig möglich sind. Der Längenüberschuss kann, insbesondere in Verbindung mit der Werkzeuggestaltung, auch so dimensioniert werden, dass dieser sich in allen weiteren Flächen rückfederungsminimierend auswirkt.

Schließlich kann das Verfahren dadurch weiter ausgestaltet werden, dass der am Kantenstoß vorgesehene Schlitz des Hohlprofils nach der Umformung, insbesondere unter Verwendung eines Laserstrahls geschweißt wird. Aufgrund der hochmaßhaltigen Kantenstöße, welche mit dem erfindungsgemäßen Verfahren realisiert werden können, spielt es bei dem erfindungsgemäßen Herstellverfahren keine Rolle, ob das herzustellende, geschlossene Hohlprofil bereichsweise unterschiedliche Querschnittsflächen besitzt. Unabhängig nämlich davon wie auch die Querschnittsfläche selbst ausgebildet ist, erfolgt über das erfindungsgemäße Verfahren ein Stauchen der am Kantenstoß beteiligten Flächen des Hohlprofils und damit eine maßhaltige Ausbildung des Kantenstoßes.

Im Weiteren soll die Erfindung anhand von Ausführungsbeispielen in Verbindung mit der Zeichnung näher erläutert werden. Die Zeichnung zeigt in
- Fig. 1: in perspektivischer Darstellung eine schematische Ansicht eines Platinenzuschnitts zur Herstellung eines rohrförmigen Hohlprofils,
- Fig. 2 bis Fig. 4: den Platinenzuschnitt aus Fig. 1 in den verschiedenen Umformstadien einer U-O-Umformung ebenfalls in perspektivischer Darstellung,
- Fig. 5: in perspektivischer Darstellung ein Platinenzuschnitt zur Herstellung eines Hohlprofils unter Verwendung der Einrolltechnik (InnForm T³®) und
- Fig. 6: in einer perspektivischen Darstellung der zu einem komplexen Hohlprofil umgeformte Platinenzuschnitt aus Fig. 5 vor dem finalen Umformschritt bei der Verwendung der Einrolltechnik.

Zunächst ist in Fig. 1 in einer perspektivischen Darstellung ein Platinenzuschnitt 1 gezeigt, welcher an den Kantenbereichen 1a, 1b, die den späteren Kantenstoß des Hohlprofils bilden, einen Längenüberschuss aufweist. Mit der Länge A ist die notwendige Einformlänge, d.h. die Umfangslänge der Platine gekennzeichnet, welche für die Bereitstellung der Querschnittsfläche benötigt wird. In den Fig. 2, 3 und 4 werden nun die einzelnen Umformschritte einer U-O-Umformung des Platinenzuschnitts 1 in perspektivischer Darstellung gezeigt. Der Platinenzuschnitt 1 wird zunächst in eine U-Form geformt, Fig. 2. Dies erfolgt üblicherweise mit einer ersten Gesenkhälfte unter Verwendung eines Stempels, welcher den ebenen Platinenzuschnitt 1 in die U-Form umformt. Bei der weiteren Umformung des Platinenzuschnitts wird, wie in Fig. 3 gezeigt, die U-Form zunächst geschlossen, dies wird häufig unter Verwendung einer oberen Gesenkhälfte erreicht, so dass die Kantenbereiche 1a, 1b des Platinenzuschnitts 1 gegeneinander stoßen. Bei der Umformung des Platinenzuschnitts 1 in die Endform, wie dies in Fig. 4 gezeigt ist, stoßen die Kantenbereiche 1a, 1b aufeinander und führen zu einer Stauchung des Hohlprofils über den gesamten Querschnitt. Aufgrund der Stauchung wird die Rückfederung des Platinenzuschnitts stark reduziert, so dass ein besonders maßhaltiger Längsschlitz 2 des Hohlprofils zur Verfügung gestellt werden kann. Die Stauchung des Hohlprofils findet in Umfangsrichtung statt, wie die Pfeile in Fig. 4 andeuten. Der Längsschlitz 2 eignet sich besonders zur Durchführung eines Laserstrahlschweißens, da das Laserstrahlschweißen aufgrund der geringen Ausdehnung der Schweißzone besondere Anforderung an die Maßhaltigkeit des Schlitzes fordert. Wie Fig. 4 zu entnehmen ist, wird der zu einem längsgeschlitzten Hohlprofil umgeformte Platinenzuschnitt 1 über seine gesamte axiale Länge in Umfangsrichtung gestaucht. Allerdings ist auch denkbar, den Platinenzuschnitt 1 nur in den Bereichen zu stauchen, welche für die Bereitstellung eines zu schweißenden Längsschlitzes benötigt werden.

Ein weiteres Ausführungsbeispiel eines Platinenzuschnitts 3 zeigt Fig. 5 in einer perspektivischen Darstellung. Der Platinenzuschnitt 3 ist für die Verwendung der Einrolltechnik vorgesehen. Bei der Einrolltechnik wird ein im Wesentlichen ebener Platinenzuschnitt unter Verwendung einer Mehrseitenpresse, Einzelpressen oder Pressenlinien vorzugsweise unter Verwendung eines Formkerns 4 zu einem Hohlprofil umgeformt. In Fig. 5 ist mit 3a, 3b die für die Bereitstellung des lokalen Querschnitts vorgesehene Umfangslänge gekennzeichnet. Die darüber hinaus stehenden Kantenbereiche des Platinenzuschnitts 3 werden erfindungsgemäß zur Stauchung des Platinenzuschnitts während der Umformung des Platinenzuschnitts 3 in die Endform verwendet.

Wie Fig. 5 noch zu entnehmen ist, kann der Längenüberschuss des Platinenzuschnitts 3 in Umfangsrichtung variabel abhängig von der herzustellenden Form des Hohlprofils variiert werden. Es hat sich gezeigt, dass eine Wahl des Längenüberschusses in Umfangslänge des Platinenzuschnitts von 2% bis 5% der notwendigen Umformlänge bzw. Einformlänge besonders gute Ergebnisse hinsichtlich der Bereitstellung hochmaßhaltiger, längsgeschlitzter Hohlprofile führt.

Schließlich ist in Fig. 6 der bereits zu einer Vorform umgeformte Platinenzuschnitt 3 dargestellt, welcher unter Verwendung eines Formkerns 4, einer unteren Gesenkhälfte 5 und einer oberen Gesenkhälfte 6 zur Endform umgeformt wird. Der über die axiale Länge vorgesehene Längenüberschuss des Platinenzuschnitts in Umfangsrichtung wird dazu verwendet, dass herzustellende Hohlprofil vor der Umformung in die Endform zu Stauchen, so dass die Rückfederung bei der Umformung des Platinenzuschnitts zu einem geschlitzten Hohlprofil deutlich verringert wird.

## Patentansprüche

1. Verfahren zur Herstellung von geschlitzten Hohlprofilen aus einer zugeschnittenen Platine (1, 3), bei welchem das Hohlprofil aus der im Wesentlichen ebenen Platine (1, 3) unter Anwendung der Einrolltechnik oder unter Anwendung einer U-O-Umformung hergestellt wird, so dass das Hohlprofil einen in Axialrichtung verlaufenden Schlitz (2) entlang der Stoßkanten der umgeformten Platine aufweist, wobei der Platinenzuschnitt (1, 3) in den lokal vorgesehenen Querschnittsflächen eine größere Umfangslänge als die notwendige Einformlänge bereitstellt, so dass bei dem Umformen des Platinenzuschnitts (1, 3) zu einem geschlossenen Hohlprofil die gegenüberliegenden Kanten (1a, 1b, 3a, 3b) des umgeformten Platinenzuschnitts aneinander stoßen und während des Umformens in die Endform zumindest die an den Kantenstoß angrenzenden Flächen des Hohlprofils in Umfangsrichtung zumindest teilweise gestaucht werden,
**dadurch gekennzeichnet, dass**
der Längenüberschuss der Umfangslänge des Platinenzuschnitts (1, 3) symmetrisch auf beide Kantenbereiche verteilt wird und der Längenüberschuss der Umfangslänge des Platinenzuschnitts (1, 3) in den lokal vorgesehen Querschnittsflächen 2% bis 5% der notwendigen Einformlänge beträgt.

2. Verfahren nach Anspruch 1,
**dadurch gekennzeichnet, dass**
das Hohlprofil über seinen gesamten Querschnitt gestaucht wird.

3. Verfahren nach Anspruch 1 oder 2,
**dadurch gekennzeichnet, dass**
das Hohlprofil entlang des gesamten Kantenstoßes gestaucht wird.

4. Verfahren nach einem der Ansprüche 1 bis 3,
**dadurch gekennzeichnet, dass**
das hergestellte Hohlprofil zumindest bereichsweise einen runden Querschnitt aufweist.

5. Verfahren nach einem der Ansprüche 1 bis 4,
**dadurch gekennzeichnet, dass**
das hergestellte Hohlprofil zumindest bereichsweise einen kastenförmigen oder eckigen Querschnitt aufweist und die vergrößerte Umfangslänge mindestens in den Flächen vorgesehen ist, welche an den Kantenstoß angrenzen.

6. Verfahren nach einem der Ansprüche 1 bis 5,
**dadurch gekennzeichnet, dass**
der am Kantenstoß vorgesehen Schlitz des Hohlprofils nach der Umformung geschweißt, insbesondere unter Verwendung eines Laserstrahls geschweißt wird.

## Claims

1. Method for producing slit hollow profiles from a cut blank (1, 3), in which the hollow profile is produced from the essentially flat blank (1, 3) using rolling-up technology or using U-O-forming, so that the hollow profile has a slit (2) running in the axial direction along the abutting edges of the formed blank, wherein the cut blank (1, 3) provides a circumferential length in the locally provided cross-sectional areas which is greater than the required forming length, so that when the cut blank (1, 3) is formed into a closed hollow profile the opposite edges (1a, 1b, 3a, 3b) of the formed cut blank abut on one another and when it is formed into the final shape at least the areas of the hollow profile abutting on the edge joint are at least partly compressed in the circumferential direction, **characterised in that** the excess length of the circumferential length of the cut blank (1, 3) is distributed symmetrically over both edge areas and the excess length of the circumferential length of the cut blank (1, 3) in the locally provided cross-sectional areas is 2 % to 5 % of the required forming length.

2. Method according to Claim 1, **characterised in that** the hollow profile is compressed over its entire cross-section.

3. Method according to Claim 1 or 2, **characterised in that** the hollow profile is compressed along the entire edge joint.

4. Method according to any one of Claims 1 to 3, **characterised in that** the produced hollow profile at least in certain areas has a round cross-section.

5. Method according to any one of Claims 1 to 4, **characterised in that** the produced hollow profile at least in certain areas has a box-shaped or cornered cross-section and the increased circumferential length is provided at least in the areas which abut on the edge joint.

6. Method according to any one of Claims 1 to 5, **characterised in that** the slit of the hollow profile provided on the edge joint is welded after the forming, in particular is welded using a laser beam.

## Revendications

1. Procédé de fabrication de profilés creux fendus à partir d'une platine découpée (1, 3), dans lequel le profilé creux est fabriqué à partir de la platine essentiellement plane (1, 3) en utilisant une technique de roulage ou en utilisant une transformation U-O, de sorte que le profilé creux présente une fente (2) s'étendant dans le sens axial le long des bords de butée de la platine déformée, la découpe de platine (1, 3) ayant, dans les sections transversales prévues localement, une longueur circonférentielle supérieure à la longueur de transformation nécessaire, de sorte que, lors de la transformation de la découpe de platine (1, 3) en un profilé creux fermé, les bords opposés (1a, 1b, 3a, 3b) de la découpe de platine transformée butent les uns contre les autres et qu'au moins les surfaces adjacentes à la jointure des bords du profilé creux sont au moins partiellement refoulées dans le sens circonférentiel pendant la transformation en forme finale, **caractérisé en ce que** l'excédent de longueur de la longueur circonférentielle de la découpe de platine (1, 3) est réparti symétriquement sur les deux zones des bords et l'excédent de longueur de la longueur circonférentielle de la découpe de platine (1, 3) est, dans les sections transversales prévues localement, de 2 % à 5 %, de la longueur de formage nécessaire.

2. Procédé selon la revendication 1, **caractérisé en ce que** le profilé creux est refoulé sur toute sa section transversale.

3. Procédé selon la revendication 1 ou 2, **caractérisé en ce que** le profilé creux est refoulé le long de toute la jointure des bords.

4. Procédé selon une des revendications 1 à 3, **caractérisé en ce que** le profilé creux fabriqué présente une section transversale ronde au moins par endroits.

5. Procédé selon une des revendications 1 à 4, **caractérisé en ce que** le profilé creux fabriqué présente une section transversale en forme de caisson ou angulaire au moins par endroits et la longueur circonférentielle agrandie est prévue au moins dans les surfaces qui sont adjacentes à la jointure des bords.

6. Procédé selon une des revendications 1 à 5, **caractérisé en ce que** la fente prévue sur la jointure des bords du profilé creux est soudée, en particulier en utilisant un rayon laser, après transformation.
